# EUROPÄISCHE PATENTSCHRIFT

(11) **EP 1 872 635 B1**
(45) Veröffentlichungstag und Bekanntmachung des Hinweises auf die Patenterteilung: **16.10.2013**
(21) Anmeldenummer: 06724015.0
(22) Anmeldetag: 04.04.2006
(51) Int. Cl.: H05B 41/392

(54) **BETRIEBSGERÄTE MIT LAMPENREGELUNG UNTER AUSWERTUNG DER LAMPENTEMPERATUR**
OPERATING DEVICES WITH LAMP REGULATION BY ANALYSIS OF THE LAMP TEMPERATURE
DISPOSITIFS A REGULATION DE TUBE PAR EVALUATION DE LA TEMPERATURE DE TUBE

(30) Priorität: 22.04.2005 DE 102005018763
(43) Veröffentlichungstag der Anmeldung: 02.01.2008
(73) Patentinhaber: Tridonic GmbH & Co KG, 6851 Dornbirn (AT)
(72) Erfinder: JELACA, Nebojsa, A-6850 Dornbirn (AT); MAYRHOFER, Markus, A-6850 Dornbirn (AT)
(74) Vertreter: Rupp, Christian
(86) Internationale Anmeldenummer: PCT/EP2006/003060
(87) Internationale Veröffentlichungsnummer: WO 2006/111269

(56) Entgegenhaltungen:
- EP-A- 0 688 153
- US-A1- 2002 125 834
- US-B1- 6 218 787
- PATENT ABSTRACTS OF JAPAN Bd. 1995, Nr. 04, 31. Mai 1995 (1995-05-31) & JP 07 006889 A (MATSUSHITA ELECTRIC WORKS LTD), 10. Januar 1995 (1995-01-10)

## Beschreibung

Die vorliegende Erfindung bezieht sich auf den Betrieb von mit Wechselspannung betriebenen Leuchtstofflampen, wie beispielsweise Gasentladungslampen. Genauer gesagt, bezieht sich die Erfindung auf Regelungen für derartige Lampen, die bei der Lampenregelung die direkt oder indirekt ermittelte Lampentemperatur berücksichtigen. Typischerweise werden derartige Regelungen in Betriebsgeräten wie bspw. elektronischen Vorschaltgeräten verwendet.

Leuchtstofflampen, die mit dimmbaren elektronischen Vorschaltgeräten betrieben werden, können dementsprechend einerseits in der Nähe des Nominalbetriebs - und somit bei Nominalleistung - und andererseits mit gedimmter, d.h. reduzierter Lampenleistung betrieben werden. Der Betrieb mit Nominalleistung ist verhältnismäßig unproblematisch im Vergleich zu dem Betrieb mit reduzierter, insbesondere stark reduzierter Lampenleistung. Dementsprechend sind im Vergleich zu dem Betrieb mit Normalleistung die zulässigen Lampen-Umgebungstemperaturen im Dimmbetrieb wesentlich enger spezifiziert. Bei geringen Dimmwerten spielt nämlich die Lampen-Umgebungstemperatur eine größere Rolle für eine stabile Regelung der gedimmt betriebenen Leuchtstofflampen, d.h. eine Regelung mit konstanter Lichtleistung und insbesondere eine Regelung, die ein unerwünschtes Verlöschen der Lampe sicher verhindert.

Die stärkere Lampen-Umgebungstemperaturabhängigkeit bei niedrigen Dimmwerten ist u.a. dadurch verursacht, dass die Lampenspannung bei niedrigeren Umgebungstemperaturen und kleinen Lampenströmen (wie sie bei gedimmter Lampenleistung auftreten) stark ansteigt und ggf. unzulässig hohe Werte annehmen kann. Für dieses Phänomen ist natürlich die Temperatur in der unmittelbaren Umgebung der Lampe ausschlaggebend, die nicht zwangsläufig die Umgebungstemperatur eines ggf. räumlich und thermisch getrennt vorgesehenen elektronischen Vorschaltgeräts sein muß. Somit kann die Temperatur des elektronischen Vorschaltgeräts auch nicht unmittelbar zur Beurteilung der Lampenumgebungstemperatur herangezogen werden.

Bei gewissen Anwendungsszenarien kann im übrigen nicht ausgeschlossen werden, dass der für geringe Dimmwerte enger spezifizierte zulässige Temperaturbereich verlassen wird, beispielsweise wenn dimmbare elektronische Vorschaltgeräte in Außenanwendungen und bei niedrigen Temperaturen im gedimmten Zustand betrieben werden.

Aus dem Stand der Technik ist es bereits grundsätzlich bekannt, einer Regeleinrichtung für die Lampenleistung Informationen bzgl. derartig kritischer Zustände (niedrige Temperaturen, niedrige Dimmwerte) zukommen zu lassen. Die EP 838 132 A1 lehrt in diesem Zusammenhang, dass die an der Lampe anliegende Spannung als Indikator für die Lampentemperatur verwendet werden soll. Bei einem starken Ansteigen der Lampenspannung wird auf einen kritischen Zustand geschlossen und die Lampe ggf. abgeschaltet. Die Verwendung der gesamten Lampenspannung als Indikator für derartige kritische Zustände des Lampenbetriebs ist indessen insofern problematisch als die Lampenspannung nicht eindeutig für die Erfassung dieses Zustand ist. Vielmehr kann es durch die Nichtlinearität einer Leuchtstofflampe auch zu hohen Lampenspannungen in nichtkritischen Zuständen kommen, die keinen weiteren Eingriff der Regeleinrichtung erfordern. Im übrigen sieht die EP 838 132 A1 eine analoge Regelung vor, bei der die Lampenspannung wiedergebende Spannungssignal ganz einfach auf ein Steuersignal addiert wird, um somit die Lampenleistung entsprechend eines erkannten Zustands zu modifizieren.

Aus dem Stand der Technik EP 0 688 153 A2 ist eine Schaltungsanordnung zur Steuerung der Helligkeit und des Betriebsverhaltens von Gasentladungslampen bekannt. Die Schaltungsanordnung weist zwei Paare von Lampenkreisen auf, d. h. zwei Leuchtstofflampen an einem Wechselspannungsgenerator-Ausgang, der eine hochfrequente Wechselspannung zwischen zwei in Serie geschalteten Leistungs-Schalttransistoren abgibt. Die Schaltungsanordnung weist in Serie zu der Primärwicklung eines Heizübertragers eine Zenerdiode auf, die in der Primärwicklung des Heizübertragers eine Gleichstromkomponente erzeugt, die den Effekt der bei Dimmung der Lampen auftretenden "laufenden Schichten" verhindert. Die "laufenden Schichten" bestehen aus insbesondere beim Dimmen auftretenden Hell-/Dunkelzonen, die mit einer vorgegebenen Geschwindigkeit längs der Rohre laufen. Ein Überlagern von geringem Gleichstrom beschleunigt diesen Laufeffekt derart, dass er nicht mehr störend wirkt.

Aus dem Stand der Technik US2005/0023995 ist eine Regelung einer Lampenleistung auch bekannt.

Die Erfindung hat sich dementsprechend zur Aufgabe gesetzt, eine verbesserte Technik zur Erfassung der Lampen-umgebungstemperatur bereitzustellen.

Zentraler Gedanke der Erfindung ist es dabei, der Lampenspannung gezielt einen DC-Anteil zu beaufschlagen. Die oben angeführten kritischen Zustände können dann durch Erfassung und Auswertung der Lampenspahnung erkannt werden. Die gezielte Beaufschlagung des DC-Anteils ermöglicht somit eine im Vergleich zum Stand der Technik genauere Erfassung der Lampentemperatur.

Die oben angeführte Aufgabe durch die Merkmale der unabhängigen Ansprüche gelöst. Die abhängigen Ansprüche bilden den zentralen Gedanken der Erfindung in besonders vorteilhafter Weise weiter.

Gemäß einem ersten Aspekt der vorliegenden Erfindung ist ein Verfahren zur Bestimmung der Temperatur einer mit Wechselspannung betriebenen Leuchtstofflampe vorgesehen. Dabei wird der Wechselspannung gezielt eine Gleichspannung überlagert. Es wird die Lampenspannung der Leuchtstofflampe erfasst, als Parameter für die Temperatur der Leuchtstofflampe ausgewertet und als Eingangsgrösse der Lampenregelung verwendet.

Zumindest als Teil der Auswertung der Lampenspannung kann der Gleichspannungsanteil der Lampenspannung ausgewertet werden. Weitere Parameter der Lampenspannung können optional auch bei der Auswertung berücksichtigt werden.

Die Lampenspannung kann beispielsweise anhand einer Asymmetrie der periodisch verlaufenden Lampenspannung ausgewertet werden.

Die Auswertung der Lampenspannung kann beispielsweise anhand der Abstände aufeinanderfolgender Nulldurchgänge der Lampenspannung ermittelt werden.

Die Impedanz kann digital ausgewertet werden, insbesondere wenn die Lampenleistungsregelung insgesamt digital ausgebildet ist.

Die Auswertung der Lampenspannung kann beispielsweise durch digitales Zählen der Abstände aufeinanderfolgender Halbwellen (Nulldurchgänge) der Lampenspannung ermittelt werden.

Wenn mittels der indirekten Erfassung der Lampentemperatur mittels Auswertung der Lampenspannung ein kritischer Zustand erfasst wird, kann insbesondere bei niedrigen Dimmwerten die Leistung der Lampe gezielt auf einen über diesen vorgegebenen Dimmwert (Sollwert) liegende Leistung geregelt werden.

Diese Erhöhung der Lampenleistung über einen vorgegebenen Dimmwert bzw. Sollwert kann also insbesondere bei niedrigen Lampenleistungen erfolgen, bei denen u.a. die Gefahr eines Erlöschens der Lampe bei niedrigen Umgebungstemperaturen besteht.

Ein derartiges Verfahren kann in einem elektronischen Vorschaltgerät verwendet werden.

Dementsprechend bezieht sich die vorliegende Erfindung auch auf ein elektronisches Vorschaltgerät für Leuchtstofflampen, dass eine Digitalschaltung zur Implementierung eines derartigen Verfahrens aufweist.

Schließlich bezieht sich die vorliegende Erfindung auch eine Schaltung zur Bestimmung der Temperatur einer mit Wechselspannung betriebenen Leuchtstofflampe. Dabei sind Mittel, d.h. eine die DC-Spannungsquelle zur gezielten Überlagerung einer Gleichspannung an die Leuchtstofflampe vorgesehen. Schließlich ist auch eine Erfassungsschaltung für die Spannung der Leuchtstofflampe vorgesehen, deren Ausgangssignal einer Auswerteschaltung zuführbar ist, die die erfasste Lampenspannung als Parameter für die Temperatur der Leuchtstofflampe auswertet und beispielsweise im Zuge einer digitalen Lampenregelung berücksichtigt.

Die Mittel zur gezielten Überlagerung einer Gleichspannung an die Leuchtstofflampe können einen Gleichspannungspfad aufweisen, der parallel zur Wechselbetriebsspannung für die Lampe vorgesehen ist.

Die vorliegende Erfindung bezieht sich auch auf ein elektronisches Vorschaltgerät, dass eine derartige Schaltung aufweist.

Schließlich bezieht sich die Erfindung auch auf eine Leuchte, die ein derartiges elektronisches Vorschaltgerät aufweist.

Weitere Merkmale, Vorteile und Eigenschaften der vorliegenden Erfindung sollen nunmehr Bezug nehmend auf die Figuren der begleitenden Zeichnungen näher erläutert werden.
- Fig. 1a: zeigt eine schematische Darstellung relevanter Bauteile eines elektronischen Vorschaltgeräts,
- Fig.1b und 1c: zeigen vereinfachte Schaltbilder zur Erläuterung des Hintergrunds der vorliegenden Erfindung,
- Fig. 2 und 3: dienen zur Erläuterung der indirekten digitalen Erfassung der Impedanz der Lampe, die dann als Parameter für die Lampentemperatur verwendet werden kann,
- Fig. 4: zeigt die Abhängigkeit der Lampenspannung vom Lampenspannung für verschiedene Lampentemperaturen,
- Fig. 5: zeigt die Abhängigkeit der Impedanz vom Lampenstrom für verschiedene Lampentemperaturen, und
- Fig. 6: zeigt die Anwendung der Erfindung auf mehrflammige Leuchten.

In Fig. 4 ist dargestellt, dass die Lampenspannung V_{Dis} bei niedrigen Temperaturen (s. Beispiel -15°C) im Bereich niedriger Dimmwerte (repräsentiert mittels des Lampenstroms I_{Dis}) sehr stark ansteigen kann und ggf. zulässige Grenzwerte übersteigen kann. In dem Referenzbeispiel von einer Lampentemperatur von 35°C tritt dieser Effekt weniger stark bzw. gar nicht auf. Gleichzeitig ist aber aus Fig. 4 zu sehen, dass die Lampenspannung V_{Dis} insgesamt kein eindeutiger Parameter für die Temperatur der Lampe ist. Wie ersichtlich kann im Bereich etwas höherer Lampenströme die in Lampenspannung V_{Dis} bei höheren Temperaturen (Beispiel 35°C) sogar diejenige bei niedrigen Temperaturen (Beispiel -15°C) übersteigen.

Die dargestellte Abhängigkeit der Lampenspannung liegt darin begründet, dass der Lampenwiderstand (d.h. die Impedanz der Entladestrecke der Lampe im jeweiligen Betriebspunkt) sowohl eine Abhängigkeit vom Entladestrom V_{Dis} wie auch von der Umgebungstemperatur T aufweist. In einem bestimmten Betriebspunkt, in welchem der Lampenstrom I_{Dis} vom Vorschaltgerät im wesentlichen konstant gehalten wird, besteht somit eine Abhängigkeit der Lampenimpedanz Z_{Dis} von der Umgebungstemperatur T.

Wie in Fig. 1b schematisch dargestellt, schlägt die vorliegende Erfindung nunmehr vor, der hochfrequenten Betriebsspannung für die Lampe U_{HF} gezielt eine DC-Spannung V_{DC} aus einer hochohmigen Quelle zu lagern, so dass dann die an der Lampe anfallenden Spannung hinsichtlich unterschiedlicher Kriterien, wie bspw. dem DC-Anteil, ausgewertet werden kann, unter welchen Bedingungen die Lampe gerade betrieben wird:

Die Quellenspannung V_{DC} der DC-Quelle wird gemäß dem Widerstandsverhältnis von Innenwiderstand der DC-Quelle Zᵢ zur Impedanz der Lampe Zₗ im aktuellen Betriebspunkt aufgeteilt, wobei der Lampenwiderstand Zₗ u.a. von der Umgebungstemperatur der Lampe T abhängt. Damit kann auch über das Widerstandsverhältnis ${Z}_{L} / \left({Z}_{i}+{Z}_{L}\right)$
die Abhängigkeit des gemessenen DC-Anteils der Lampenspannung V_{DC,ZL} von der Umgebungstemperatur T der Lampe erfasst werden.

Wenn der DC-Anteil der Lampenspannung V_{DC,ZL} außerhalb eines definierten Bereichs liegt, und insbesondere wenn er über einem definierten Schwellenwert liegt, kann das elektronische Vorschaltgerät entsprechende Gegenmaßnahmen treffen. Sinnvollerweise wird der DC-Anteil der Lampenspannung V_{DC,ZL} über einen bestimmten Zeitbereich hinweg erfasst und dann gemittelt, um zeitlichen Ausgleichsvorgängen in der Lampe Rechnung zu tragen.

Wenn nunmehr dieser Mittelwert des DC-Anteils der Lampenspannung V_{DC,ZL} über einen zulässigen Schwellenwert hinaus ansteigt, kann das Vorschaltgerät bspw. selbsttätig die Lampenleistung erhöhen, und zwar soweit, bis der DC-Anteil der Lampenspannung V_{DC,ZL} wieder auf zulässige Werte, d.h. unterhalb des vorgegebenen Schwellenwerts gesunken ist. Unter "selbsttätiger Erhöhung der Lampenleistung durch das EVG" ist dabei zu verstehen, dass das elektronische Vorschaltgerät die Lampenleistung auch über ggf. von außen zugeführte Sollwerte (Dimmbefehle, etc.) hinaus erhöht und somit der Stabilität der Lampenregelung eine höhere Priorität als der strikten Einhaltung von außen vorgegebener Sollwerte (Dimmbefehle, etc.) eingeräumt wird.

Neben dem DC-Anteil der Lampenspannung können weitere Parameter der Lampenspannung mit ausgewertet werden, um kritische Zustände zu erkennen.

Diese Erhöhung der Lampenleistung kann erfindungsgemäss auf den Bereich geringer Dimmwerte beschränkt sein.

Wichtig ist dabei eine korrekte Einstellung der Zeitkonstanten der Regelung: Bekanntlich laufen in einer Leuchtstofflampe thermische Ausgleichsvorgänge ab, so dass die Zeitkonstante des Regelkreises in dem elektronischen Vorschaltgerät auf diese Vorgänge abgestimmt sein muß.

Wenn beispielsweise zeitlich folgend der DC-Anteil der Lampenspannung V_{DC,ZL} wieder absinkt, beispielsweise weil sich die Umgebungstemperatur der Lampe wieder erhöht hat, nimmt das elektronische Vorschaltgerät die Lampenleistung wieder zurück, bis entweder erneut der vorgegebene Schwellenwert für den DC-Anteil der Lampenspannung V_{DC,ZL} erreicht ist, oder nunmehr korrekt der vorgegebene Sollwert (Dimmbefehl, etc.) für die Lampenleistung erreicht wurde.

In Fig. 1a ist ein erfindungsgemäßes elektronisches Vorschaltgerät schematisch beispielsweise dargestellt.

Ein Wechselrichter mit zwei Schaltern S1, S2 setzt eine bereitgestellte DC-Spannung (Zwischenkreisspannung, Busspannung) in eine hochfrequente Betriebsspannung für einen Resonanz-Lastkreis um. Die Wechselspannung wird dabei am Mittenpunkt der beiden Schalter S1, S2 abgegriffen. Der Resonanz-Lastkreis weist eine Induktivität L_{R}, einen Kondensator C_{R} sowie einen Koppelkondensator C_{K} auf. Eine Lampe, die schematisch mittels ihres Innenwiderstand R_{Dis} bezeichnet ist, wird wie grundsätzlich bekannnt, mit dieser hochfrequenten Wechselspannung betrieben.

Die Ansteuerung der Schalter S1, S2 und insbesondere die Schaltfrequenz des abwechselnden Schaltens der beiden Schalter S1, S2 wird dabei von einer Lampenregelung ausgeführt, die erfindungsgemäß digital ausgeführt sein kann.

Wie bereits eingangs erläutert, wird der geschilderten Wechsel-Betriebsspannung für die Lampe gezielt ein Gleichspannungsanteil V_{DC} überlagert. Dazu sind parallel zur Induktivität L_{R} und dem Koppelkondensator C_{K} eine Diode D sowie ein Widerstand R_{DC} vorgesehen, die einen Gleichspannungspfad parallel zu dem Resonanzkreis für die Wechselspannung darstellen. Dies stellt nur ein Beispiel dar, wie gezielt ein Gleichspannungsanteil V_{DC} auf die Lampenbetriebsspannung aufgeschlagen werden kann.

Parallel zur der Lampe ist ein Spannungsteiler mit zwei Widerständen R1, R2 vorgesehen. Ein Signal, dass die Lampenspannung V_{ZL} wiedergibt, wird am Mittenpunkt des Spannungsteilers R1, R2 abgegriffen und der Lampenregelungsschaltung zugeführt.

Wie schematisch in Fig. 1 dargestellt, können natürlich der Lampenregelungsschaltung weitere Betriebsparameter wie beispielsweise der Lampenstrom etc. sowie extern vorgegebene Sollwerte (Dimmbefehle, etc.) zugeführt werden.

Eine Weiterbildung der vorliegenden Erfindung ist in Figur 6 dargestellt und betrifft die Anwendung auf mehrflammige elektronische Vorschaltgeräte, bei denen also mehrere Einzellampen parallel betrieben werden. Bei diesen mehrflammigen Leuchten tritt oft das Problem auf, dass die Symmetrierung der Lampenleistungen oftmals insbesondere bei niedrigen Dimmwerten sowie niedrigen Temperaturen nicht ausreichend gewährleistet ist. Dies äußert sich dann für einen Benutzer merkbar dadurch, dass die Lampenleistungen und somit die erzeugte Lichtleistung der beiden von demselben elektronischen Vorschaltgerät betriebenen Lampen sich merkbar unterscheiden. Dies hat natürlich auch zur Folge, dass aus den eingangs genannten Gründen die Lampenspannungen der beiden von demselben elektronischen Vorschaltgerät betriebenen Lampen stark unterschiedlich große Werte aufweisen können.

Bei einer Leuchte mit mehreren Lampen kann gemäß der vorliegenden Erfindung vorgesehen sein, dass jeweils der DC-Anteil der Lampenspannungen V_{DC,ZL1} bzw. V_{DC,ZL2} ausgewertet wird. Dann wird mittels eines Komparators die Differenz der beiden DC-Anteile der Lampenspannungen V_{DC,ZL1} bzw. V_{DC,ZL2} ermittelt und als weitere Eingangsgröße für die Lampenregelung verwendet. Wenn also gemäß diesem Aspekt der Unterschied der DC-Anteile der Lampenspannungen der mehreren Lampen zu groß wird, wird also auch hier die Lampenleistung ggf. über einen vorgegebenen Sollwert hinaus erhöht. Diese Erhöhung hat bei der Anwendung der Erfindung auf mehrflammige Betriebsgeräte nunmehr nicht (nur) das Ziel, ein Erlöschen einer der beiden Lampen zu vermeiden, sondern vorrangig, bei niedrigen Umgebungstemperaturen der beiden Lampen ein über einen bestimmten Schwellenwert hinausgehende Asymmetrie der Lichtleistung der beiden Lampen zu verringern.

Wie bereits mehrfach erwähnt, kann gemäß der vorliegenden Erfindung die Lampenleistungsregelung digital ausgeführt werden.

Somit wird vorzugsweise auch der Gleichspannungsanteil der Lampenspannung digital erfasst. Dies soll nunmehr unter Bezugnahme auf Figuren 2 und 3 erläutert werden.

Fig. 2 zeigt eine schaltungstechnische Realisierung dieses Ausführungsbeispiels mit einem Aufwärts/Abwärts-Zähler 107, der als eigentliches Eingangssignal ein Signal U_{ZERO} und des weiteren als Steuersignale ein hochfrequentes Referenztaktsignal CLK sowie ein Rücksetz- oder Resetsignal empfängt.

Von Vorteil ist dabei die digitale Erfassung des Rückführsignals durch Auswertung bspw. der Nulldurchgänge der Lampenspannung.

Das Signal U_{ZERO} nimmt während jeder positiven Halbwelle der am Anschluß V_{L} anliegenden Lampenspannung einen positiven und ansonsten einen negativen Spannungspegel an und erfasst somit den Nulldurchgang der Lampenspannung. Der Zähler 107 ist insbesondere als ein 9-Bit-Zähler ausgestaltet und wird bei Anliegen des Resetsignals auf einen mittleren Zählerstand, z.B. auf den Ausgangszählerwert N₀=255, initialisiert. Der Zähler 107 wird bei Nulldurchgang der Lampenspannung gestartet und zählt während der nachfolgenden Halbwelle der Lampenspannung entweder nach oben oder nach unten. Es werden somit digital die Nulldurchgänge gezählt.

Erreicht das Meßsignal, d.h. die Lampenspannung, nach einer Halbperiode wieder den Nulldurchgang, wird die Zählrichtung des Zählers 107 umgedreht. Nach Ablauf einer vollen Periode der Lampenspannung wird der aktuelle Zählerstand N des Zählers 103 einem Komparator zugeschaltet, der beispielsweise durch den bereits zuvor beschriebenen Komparator 103 gebildet sein kann. Dieser Komparator 103 vergleicht den aktuellen Zählerstand N mit dem Initialisierungswert bzw. dem ursprünglichen Zählerstand des Zählers 107. Wenn kein Gleichrichteffekt vorliegt, muß der Zählerstand N nach Erreichen des nächsten Nulldurchgangs der Lampenspannung wieder den Ausgangswert N₀ erreicht haben. Weicht hingegen der Zählerstand N von dem Ausgangswert N₀ ab, liegt ein Gleichspannungsanteil in der Lampenspannung vor. Vorteilhafterweise vergleicht der Komparator 103 den Zählerstand N mit dem Ausgangswert N₀ innerhalb bestimmter Toleranzgrenzen, um somit nicht voreilig auf das Vorliegen eines Gleichrichteffekts zu schließen. Das Ausgangssignal des Komparators 103 wird über ein durch ein Latch-Signal getaktetes D-Flip-Flop 108 der Meßphasensteuerung 900 zugeführt, die - wie oben beschrieben worden ist - dieses Signal auswertet und insbesondere eine ereignisgefilterte Wertung durchführt, d.h. nur dann auf das Vorliegen eines Gleichspannungsanteil schließt, falls man von dem Komparator 103 beispielsweise 32 mal nacheinander jede 255. Periode der Lampenspannung ein Gleichspannungsanteil gemeldet wird.

## Patentansprüche

1. Verfahren zur Regelung des Betriebs einer mit Wechselspannung (UHF) betriebenen Leuchtstofflampe (RDis),
aufweisend die folgenden Schritte:
- gezielte Überlagerung einer Gleichspannung (VDC) an die Leuchtstofflampe (RDis),
- Erfassung der Lampenspannung der Leuchtstofflampe (RDis), und
- Auswertung der Lampenspannung als Eingangsgrösse der Regelung der Lampenleistung,
wobei die Auswertung der Lampenspannung wenigstens die Erfassung eines Gleichspannungsanteils der Lampenspannung umfasst,
wobei die Nulldurchgänge der Lampenspannung erfasst werden und die Lampenspannung durch digitales Zählen der Abstände aufeinanderfolgender Nulldurchgänge der Lampenspannung ausgewertet wird.

2. Verfahren nach Anspruch 1,
wobei die Lampenspannung anhand einer Asymmetrie der periodisch verlaufenden Lampenspannung ausgewertet wird.

3. Verfahren nach einem der vorhergehenden Ansprüche,
**dadurch gekennzeichnet,**
**dass** die Lampenspannung digital ausgewertet wird.

4. Verfahren nach einem der vorhergehenden Ansprüche, wobei abhängig von der Auswertung der Lampenspannung die Leistung der Lampe (RDis) auf einen Wert erhöht wird, der über einem extern vorgegebenen Sollwert liegt.

5. Verfahren nach Anspruch 4,
wobei die Erhöhung der Lampenleistung nur bei niedriger Lampenleistung erfolgt.

6. Verfahren nach einem der vorhergehenden Ansprüche,
wobei die Regelung der Lampenleistung digital erfolgt.

7. Verfahren nach einem der vorhergehenden Ansprüche,
wobei zur Erfassung der Temperatur der mit Wechselspannung betriebenen Leuchtstofflampe (RDis), eine Auswertung wenigstens des Gleichspannungsanteils der Lampenspannung und ggf. weiterer Parameter der Lampenspannung als Parameter für die Temperatur der Leuchtstofflampe (RDis)erfolgt.

8. Verfahren nach einem der vorhergehenden Ansprüche,
wobei zur Regelung des Betriebs von mehreren parallel betriebenen und mit Wechselspannung betriebenen Leuchtstofflampen die folgenden Schritte ausgeführt werden:
- gezielte Überlagerung einer Gleichspannung an jede der mehreren Leuchtstofflampen,
- Erfassung der Lampenspannung jeder der mehreren Leuchtstofflampen, und
- Auswertung der jeweiligen Lampenspannungen als Eingangsgrössen der Regelung der Lampenleistung.

9. Verfahren nach Anspruch 8,
bei dem die Differenz der Lampenspannungen erfasst wird.

10. Verfahren nach Anspruch 9,
bei dem die Differenz der Gleichspannungsanteile der Lampenspannungen erfasst wird.

11. Verfahren nach Anspruch 10,
bei dem die Lampenleistungen erhöht werden, wenn die Differenz der Gleichspannungsanteile der Lampenspannungen einen Schwellenwert überschreitet.

12. Schaltung zur Regelung des Betriebs einer mit Wechselspannung (UHF) betriebenen Leuchtstofflampe (RDis),
aufweisend:
- Mittel zur gezielten Überlagerung einer Gleichspannung (VDC) an die Leuchtstofflampe(RDis),
- eine Erfassungsschaltung zur Erfassung der Lampenspannung der Leuchtstofflampe (RDis), und
- Mittel zur Auswertung der Lampenspannung als Eingangsgrösse der Regelung der Lampenleistung, wobei die Mittel zur Auswertung der Lampenspannung wenigstens einen Gleichspannungsanteil der Lampenspannung erfassen,
wobei Regelschaltung Mittel aufweist, um die Nulldurchgänge der Lampenspannung zu erfassen und die Lampenspannung durch digitales Zählen der Abstände aufeinanderfolgender Nulldurchgänge der Lampenspannung auszuwerten.

13. Schaltung gemäß Anspruch 12,
aufweisend eine Regelschaltung für die Leistung der Lampe, der die Lampenspannung als Eingangsgrösse zugeführt wird,
wobei die Regelschaltung dazu ausgelegt ist, eine Asymmetrie der periodisch verlaufenden Lampenspannung zu erfassen

14. Schaltung nach Anspruch 12 oder 13,
wobei die Mittel zur gezielten Überlagerung einer Gleichspannung (VDC) an die Leuchtstofflampe(RDis) einen Gleichpannungspfad aufweisen, der parallel zu Wechsel-Betriebsspannung für die Lampe vorgesehen ist.

15. Schaltung nach einem der Ansprüche 12 bis 14, bei der die Auswerteschaltung digital ausgeführt ist.

16. Schaltung nach einem der Ansprüche 12 bis 15, wobei die Regelschaltung abhängig von der Auswertung der Lampenspannung die Leistung der Lampe auf einen Wert zu erhöhen, der über einem extern der Schaltung zugeführten Sollwert liegt.

17. Schaltung nach einem der vorhergehenden Ansprüche zur Ansteuerung von mehreren parallel betriebenen und mit Wechselspannung betriebenen Leuchtstofflampen, aufweisend eine Lampenregelungsschaltung, die die jeweiligen Lampenspannungen als Eingangsgrössen für die Regelung der Lampenleistungen berücksichtigt.

18. Schaltung nach Anspruch 17,
bei der die Lampenregelungsschaltung die Differenz der Lampenspannungen erfasst.

19. Schaltung nach Anspruch 18,
bei der die Lampenregelungsschaltung die Differenz der Gleichspannungsanteile der Lampenspannungen erfasst.

20. Schaltung nach Anspruch 19,
bei der die Lampenregelungsschaltung die Lampenleistungen erhöht, wenn die Differenz der Gleichspannungsanteile der Lampenspannungen einen Schwellenwert überschreitet.

21. Betriebsgerät für Leuchtstofflampe (RDis) aufweisend eine Schaltung gemäß einem der Ansprüche 12 bis 20.

## Claims

1. A method for controlling the operation of a fluorescent lamp (RDis) powered by an AC voltage (UHF), the method comprising the following steps:
- controlled superimposition of a DC voltage (VDC) on the fluorescent lamp (RDis);
- detecting the lamp voltage of the fluorescent lamp (RDis), and
- evaluation of the lamp voltage as input parameter for the control of the lamp power,
wherein the evaluation of the lamp voltage comprises at least the detection of the DC component of the lamp voltage,
wherein the zero crossings of the lamp voltage are detected and the lamp voltage is evaluated by digitally counting the intervals of successive zero crossings of the lamp voltage.

2. The method according to claim 1,
wherein said lamp voltage is evaluated with regard to an asymmetry of the periodical lamp voltage.

3. The method according to any one of the preceding claims,
**characterized in**
**that** the lamp voltage is digitally evaluated.

4. The method according to any one of the preceding claims,
wherein, depending on the evaluation of the lamp voltage, the lamp power (RDis) is increased to a value which is higher than an externally predetermined reference value.

5. The method according to claim 4,
wherein the increase in the lamp power is performed at a low lamp power only.

6. The method according to any one of the preceding claims,
wherein the control of lamp power is performed digitally.

7. The method according to any one of the preceding claims,
wherein in order to detect the temperature of the AC-powered fluorescent lamp (RDis), an evaluation of at least the DC component of the lamp voltage and possibly other parameters of the lamp voltage as parameter for the temperature of the fluorescent lamp (RDis) is performed.

8. The method according to any one of the preceding claims,
wherein the following steps are performed in order to control the operation of a plurality of parallel-operated and AC-powered voltage lamps:
- controlled superimposition of a DC voltage on each of the plurality of fluorescent lamps;
- detecting the lamp voltage for each of the plurality of fluorescent lamps, and
- evaluation of the respective lamp voltages as input parameters for the control of the lamp power.

9. The method according to claim 8,
wherein the difference between the lamp voltages is detected.

10. The method according to claim 9,
wherein the difference between the DC components of the lamp voltages is detected.

11. The method according to claim 10,
in which the lamp power is increased when the difference of the DC components of the lamp voltage exceeds a threshold.

12. A circuitry for the control of the operation of a fluorescent lamp (RDis) powered by an AC voltage (UHF) comprising:
- means for the controlled superimposition of a DC voltage (VDC) on the fluorescent lamp (RDis);
- a detection circuit to detect the lamp voltage for the fluorescent lamp (RDis), and
- means for the evaluation of the lamp voltage as input parameter for the control of the lamp power,
wherein the means for the evaluation of the lamp voltage detect at least a DC component of the lamp voltage,
wherein the control circuit comprises means for detecting the zero crossings of the lamp voltage and for evaluating the lamp voltage by digitally counting the intervals of successive zero crossings of the lamp voltage.

13. The circuitry according to claim 12,
comprising a control circuit for the lamp power, which is supplied with the lamp voltage as input parameter,
wherein the control circuit is adapted to detect an asymmetry of the periodical lamp voltage.

14. The circuitry according to claim 12 or 13,
wherein the means for the controlled superimposition of a DC voltage (VDC) on the fluorescent lamp (RDis) have a DC voltage path, which is arranged in parallel to the AC-operating voltage for the lamp.

15. The circuitry according to one of claims 12 to 14,
wherein the evaluation circuit is implemented digitally.

16. The circuitry according to one of claims 12 to 15,
wherein the control circuit, depending on the evaluation of the lamp voltage, increases the lamp power to a value which is higher than a reference value supplied from external.

17. The circuitry according to one of the preceding claims for the control of several parallel-operated and AC-powered voltage lamps, comprising a lamp control circuit, which takes account of the respective lamp voltages as input parameters for the control of the lamp power.

18. The circuitry according to claim 17,
wherein the lamp control circuit evaluates the difference of the lamp voltages.

19. The circuitry according to claim 18,
wherein the lamp control circuit detects the difference of the DC components of the lamp voltages.

20. The circuitry according to claim 19,
wherein the lamp control circuit increases the lamp power when the difference between the DC components of the lamp voltages exceeds a threshold value.

21. An operating device for a fluorescent lamp (RDis) comprising a circuitry according to any one of claims 12 to 20.

## Revendications

1. Procédé de régulation du fonctionnement d'une lampe fluorescente (RDis) fonctionnant avec une tension alternative (UHF),
présentant les étapes suivantes :
- superposition ciblée d'une tension continue (VDC) à la lampe fluorescente (RDis),
- détection de la tension de lampe de la lampe fluorescente (RDis), et
- évaluation de la tension de lampe en tant que grandeur d'entrée de la régulation de la puissance de lampe,
dans lequel l'évaluation de la tension de lampe comprend au moins la détection d'une composante de tension continue de la tension de lampe,
dans lequel les passages par zéro de la tension de lampe sont détectés et la tension de lampe est évaluée au moyen d'un comptage numérique des espacements de passages par zéro successifs de la tension de lampe.

2. Procédé selon la revendication 1,
dans lequel la tension de lampe est évaluée à partir d'une asymétrie de la tension de lampe variant dans le temps de manière périodique.

3. Procédé selon l'une des revendications précédentes,
**caractérisé en ce que**
la tension de lampe est évaluée numériquement.

4. Procédé selon l'une des revendications précédentes,
dans lequel, en fonction de l'évaluation de la tension de lampe, la puissance de la lampe (RDis) est augmentée à une valeur qui est supérieure à une valeur de consigne prédéfinie de manière externe.

5. Procédé selon la revendication 4,
dans lequel l'augmentation de la puissance de lampe est effectuée uniquement en cas de puissance de lampe basse.

6. Procédé selon l'une des revendications précédentes,
dans lequel la régulation de la puissance de lampe est effectuée numériquement.

7. Procédé selon l'une des revendications précédentes,
dans lequel, pour la détection de la température de la lampe fluorescente (RDis) fonctionnant avec une tension alternative, il est effectué une évaluation d'au moins la composante de tension continue de la tension de lampe et le cas échéant d'autres paramètres de la tension de lampe en tant que paramètre(s) pour la température de la lampe fluorescente (RDis).

8. Procédé selon l'une des revendications précédentes,
dans lequel, pour la régulation du fonctionnement de plusieurs lampes fluorescentes fonctionnant en parallèle et fonctionnant avec une tension alternative, les étapes suivantes sont exécutées :
- superposition ciblée d'une tension continue à chacune desdites plusieurs lampes fluorescentes,
- détection de la tension de lampe de chacune desdites plusieurs lampes fluorescentes, et
- évaluation des tensions de lampe respectives en tant que grandeurs d'entrée de la régulation de la puissance de lampe.

9. Procédé selon la revendication 8,
dans lequel la différence des tensions de lampe est détectée.

10. Procédé selon la revendication 9,
dans lequel la différence des composantes de tension continue des tensions de lampe est détectée.

11. Procédé selon la revendication 10,
dans lequel les puissances de lampe sont augmentées lorsque la différence des composantes de tension continue des tensions de lampe dépasse un seuil.

12. Circuit destiné à la régulation du fonctionnement d'une lampe fluorescente (RDis) fonctionnant avec une tension alternative (UHF),
présentant :
- des moyens destinés à une superposition ciblée d'une tension continue (VDC) à la lampe fluorescente (RDis),
- un circuit de détection destiné à la détection de la tension de lampe de la lampe fluorescente (RDis), et
- des moyens destinés à l'évaluation de la tension de lampe en tant que grandeur d'entrée de la régulation de la puissance de lampe,
dans lequel les moyens destinés à l'évaluation de la tension de lampe détectent au moins une composante de tension continue de la tension de lampe,
dans lequel le circuit de régulation comprend des moyens pour détecter les passages par zéro de la tension de lampe et évaluer la tension de lampe au moyen d'un comptage numérique des espacements de passages par zéro successifs de la tension de lampe.

13. Circuit selon la revendication 12,
présentant un circuit de régulation pour la puissance de la lampe, lequel reçoit la tension de lampe en tant que grandeur d'entrée,
dans lequel le circuit de régulation est conçu pour détecter une asymétrie de la tension de lampe variant périodiquement dans le temps.

14. Circuit selon la revendication 12 ou 13,
dans lequel les moyens destinés à une superposition ciblée d'une tension continue (VDC) à la lampe fluorescente (RDis) présentent un trajet de tension continue, qui est prévu en parallèle de la tension de fonctionnement alternative pour la lampe.

15. Circuit selon l'une des revendications 12 à 14,
dans lequel le circuit d'évaluation est réalisé numériquement.

16. Circuit selon l'une des revendications 12 à 15,
dans lequel le circuit de régulation est conçu pour augmenter, en fonction de l'évaluation de la tension de lampe, la puissance de la lampe à une valeur qui est supérieure à une valeur de consigne fournie au circuit de manière externe.

17. Circuit selon l'une des revendications précédentes destiné à la commande de plusieurs lampes fluorescentes fonctionnant en parallèle et fonctionnant avec une tension alternative, présentant un circuit de régulation de lampe, qui prend en compte les tensions de lampe respectives en tant que grandeurs d'entrée pour la régulation des puissances de lampe.

18. Circuit selon la revendication 17,
dans lequel le circuit de régulation de lampe détecte la différence des tensions de lampe.

19. Circuit selon la revendication 18,
dans lequel le circuit de régulation de lampe détecte la différence des composantes de tension continue des tensions de lampe.

20. Circuit selon la revendication 19,
dans lequel le circuit de régulation de lampe augmente les puissances de lampe lorsque la différence des composantes de tension continue des tensions de lampe dépasse une valeur de seuil.

21. Appareil d'alimentation pour lampe fluorescente (RDis) présentant un circuit selon l'une des revendications 12 à 20.
